# EUROPÄISCHE PATENTSCHRIFT

(11) **EP 0 188 227 B1**
(45) Veröffentlichungstag und Bekanntmachung des Hinweises auf die Patenterteilung: **17.01.1990**
(21) Anmeldenummer: 86100198.0
(22) Anmeldetag: 09.01.1986
(51) Int. Cl.: F01C 1/02, F01C 21/08

(54) **Läufer für eine Verdrängermaschine**
Rotor for a positive-displacement machine
Rotor pour machine à déplacement positif

(30) Priorität: 17.01.1985 DE 3501351; 28.09.1985 DE 3534682
(43) Veröffentlichungstag der Anmeldung: 23.07.1986
(73) Patentinhaber: Volkswagen Aktiengesellschaft, 38436 Wolfsburg (DE)
(72) Erfinder: Hofbauer, Peter, Prof. Dr.-Ing., D-3180 Wolfsburg (DE); Emmenthal, Klaus-Dieter, Dr.-Ing., D-3180 Wolfsburg 1 (DE); Müller, Claus, D-3180 Wolfsburg 11 (DE); Schäfer, Otto, Ing. grad., D-3180 Wolfsburg 1 (DE)

(56) Entgegenhaltungen:
- BE-A- 666 533
- DE-C- 898 348
- FR-A- 2 300 238
- PATENT ABSTRACTS OF JAPAN, Band 4, Nr. 99 (M-21)[581], 16. Juli 1980; & JP-A-55 57 687 (HITACHI SEISAKUSHO K.K.) 28-04-1980
- PATENT ABSTRACTS OF JAPAN, Band 8, Nr. 227 (M-332)[1664], 18. Oktober 1984; & JP-A-59 108 888 (HITACHI SEISAKUSHO K.K.) 23-06-1984
- PATENT ABSTRACTS OF JAPAN, Band 6, Nr. 236 (M-173)[1114], 25. November 1982; & JP-A-57 135 291 (MATSUSHITA DENKI SANGYO K.K.) 20-08-1982
- ENGINEERING, Band 225, Nr. 3, März 1985, Seite 15, London, GB; "Rolls-Royce wide-chord fan blade"

## Beschreibung

Die Erfindung bezieht sich auf einen Läufer für eine Verdrängermaschine für kompressible Medien gemäß dem Oberbegriff des Patentanspruchs 1.

Verdrängermaschinen für kompressible Medien mit derartigen Läufern sind beispielsweise aus der DE-OS-3 317 696 und der FR-A-2 300 238 bekannt. Solche Verdrängermaschinen können vorzugsweise als Kompressor zur weitgehend pulsationsfreien Förderung eines beispielsweise aus Luft oder einem Luft-Kraftstoff-Gemisch bestehenden gasförmigen Arbeitsmittels, insbesondere als Auflademaschine für Brennkraftmaschinen, verwendet werden. Dabei arbeitet der Läufer, der aus einer einteiligen (siehe DE-OS-3 317 696) oder mehrteiligen (siehe FR-A-2 300 238) Scheibe mit vorzugsweise auf beiden Stirnseiten angeordneten leistenartigen, spiralförmigen Verdrängerkörpern besteht, mit einem feststehenden Gehäuse zusammen, in dem den Verdrängerkörpern zugeordnete spiralartig angeordnete Verdrängerkammern vorgesehen sind. Mit dem Begriff "leistenartig" soll dabei zum Ausdruck gebracht werden, daß die Verdrängerkörper eine relativ große Länge, eine demgegenüber weniger große Tiefe und eine gegenüber der Tiefe wesentlich geringere Stärke aufweisen.

Während des Betriebes einer solchen Verdrängermaschine, bei dem der Läufer durch einen exzentrischen Antrieb angetrieben wird, werden zwischen jedem Verdrängerkörper und den beiden, jeweils zugeordneten Umfangswänden der Verdrängerkammer mehrere, etwa sichelförmige Arbeitsräume eingeschlossen, die sich von dem Einlaß durch die Verdrängerkammer hindurch zum Auslaß hin bewegen, wobei auch ihr Volumen ständig verringert und der Druck des eingeschlossenen Arbeitsmittels dementsprechend erhöht werden kann.

Gemäß DE-OS-3 317 696 wird der gesamte und gemäß FR-A-2 300 238 der halbe Läufer derartiger Verdrängermaschinen einstückig, beispielsweise als DruckguBteil hergestellt, wobei die mit verhältnismäßig geringen Toleranzen auszuführende Fertigbearbeitung durch Fräsen erfolgt. Diese Herstellung ist jedoch relativ aufwendig und bringt zudem insofern Nachteile, als nicht immer die günstigsten Werkstoffe verwendet werden können.

Aus der gattungsfremden JP-A-55/57 687 ist eine Verdrängermaschine bekannt, deren Läufer ein Scheibenteil aufweist, das mit einem spiralförmigen Schlitz versehen ist. In dem spiralförmigen Schlitz ist der gleichfalls spiralförmige Verdrängerkörper so eingelegt, daß er das Scheibenteil nicht durchsetzt.

Die der Erfindung zugrundeliegende Aufgabe besteht vor diesem Hintergrund darin, einen Läufer für eine Verdrängermaschine der eingangs genannten Art vorzuschlagen, der hinsichtlich seiner Fertigung wesentlich einfacher ist und darüber hinaus die Verwendung optimal angepaßter Werkstoffe ermöglicht.

Die Lösung dieser Aufgabe ergibt sich durch die im Patentanspruch 1 angegebenen Merkmale. Erfindungsgemäß besteht also der Läufer aus wenigstens zwei Teilen, nämlich dem Scheibenteil und mindestens einem, aus einem spiralförmig vorgerollten Blechband bestehenden Verdrängerkörper, der in einem spiralförmigen Schlitz des vorzugsweise als Feinstanzteil ausgebildeten Scheibenteils gehalten ist, wobei diese Halterung durch Anwendung eines Klebers oder einer Verlötung noch verbessert werden kann.

Durch den erfindungsgemäßen Aufbau des Läufers aus zum Teil einfach herstellbaren Bauteilen wird die Fertigung des Läufers wesentlich vereinfacht, unter anderem auch dadurch, daß eine aufwendige mechanische Nachbearbeitung entfällt. Darüberhinaus können für den Verdrängerkörper und das Scheibenteil unterschiedliche, den jeweiligen Anforderungen optimal anpaßbare Werkstoffe verwendet werden. Auch besteht nunmehr in der Wahl der Wanddicke der Verdrängerkörper eine größere Freiheit und es ist auch möglich, Läufer für unterschiedliche Baugrößen der Verdrängermaschine unter Verwendung einer einzigen Scheibenteilausführung aufzubauen, indem lediglich die axiale Länge der Verdrängerkörper-Blechbänder verändert wird. Schließlich wird es auch möglich, den Verdrängerkörper in Mehrschichten-Sandwich-Bauweise auszuführen, um so eine besonders hohe Festigkeit zu erzielen.

In der Zeichnung sind zwei Ausführungsbeispiele der Erfindung dargestellt, die im folgenden näher erläutert werden. Dabei zeigen
Figur 1 einen schematischen Teillängsschnitt durch einen Läufer einer Verdrängermaschine für kompressible Medien gemäß der Erfindung,
Figur 2 eine Ausführungsvariante des erfindungsgemäßen Läufers in Sandwich-Bauweise und
Figur 3 den Verdrängerkörper nach Figur 2 in vergrößerter Darstellung.

In den Figuren der Zeichnung sind jeweils mit 1 der Läufer insgesamt, mit 2 dessen mit einem Nabenteil 3 versehenes Scheibenteil und mit 5 bzw. 5' die aus spiralförmig gewickelten oder vorgerollten Blechbändern bestehenden Verdrängerkörper bezeichnet, die in an dem Scheibenteil 2 vorgesehenen durchgehenden, spiralförmigen Schlitzen 4 gehalten sind.

Diese spiralförmigen Schlitze können beispielsweise über einen etwa 360° oder auch einen mehr oder weniger großen Winkel umfassenden Bogen des Scheibenteils 2 verlaufen. Es können an dem Scheibenteil auch mehrere solcher Schlitze zur Aufnahme mehrerer Verdrängerkörper vorgesehen sein. Dabei sind die spiralförmig vorgerollten Blechbänder 5 so in den Schlitzen 4 des Scheibenteils 2 gehalten, daß an jeder Seite des Scheibenteils etwa gleichtiefe, gegebenenalls auch unterschiedlich tiefe Verdrängerkörper gebildet werden, die in hier nicht weiter gezeigte, spiralförmig ausgebildete Verdrängerkammern eines feststehenden Gehäuses eingreifen. Mit "tief" ist hierbei im übrigen die Abmessung senkrecht zur Scheibenebene gemeint. Um die axiale Position der spiralförmigen Blechbänder 5 in dem Scheibenteil 2 zu sichern, kann zusätzlich eine Befestigung durch z. B. eine Verklebung oder Verlötung im Bereich des Schlitzes 4 vorgesehen sein, wobei diese Befestigung nicht über den gesamten Umfang des Schlitzes 4, sondern beispielsweise auch nur punkt- oder bereichsweise vorgesehen werden kann. Das Scheibenteil 2 und die Blechbänder 5 können aus unterschiedlichen Materialien bestehen, beispielsweise können die die Verdrängerkörper bildenden Blechbänder aus Stahlblech und das Scheibenteil 2 aus einem Leichtmetallwerkstoff gefertigt sein.

Bei diesem Aufbau des Läufers 1 aus einzelnen Teilen kann bei entsprechend genauer Herstellung der Einzelteile, beispielsweise des Scheibenteils 2 als Feinstanzteil und des Verdrängerkörpers 5 als vorgerolftes, fertig zugeschnittenes Blechteil, auf eine anschließende aufwendige Fertigbearbeitung, die zudem die Gefahr des Verformens der Verdrängerkörper verursacht, verzichtet werden.

Die Verdrängerkörper 5' bestehen bei der in den Figuren 2 und 3 gezeigten Ausführung aus einem mehrschichtigen Blechkörper, der wiederum spiralförmig vorgerolft und in die spiralförmigen Schlitze 4 des Scheibenteils 2 so eingesetzt wird, daß einer Blechkörper nach beiden Stirnseiten des Scheibenteils 2 vorstehende leistenartige Verdrängerelemente bildet. Dabei können diese Blechkörper in den Schlitzen 4 des Scheibenteils 2 auch wieder durch Kleben, Löten oder auf sonstige Art festgelegt werden, wobei eine absolute Dichtheit zwischen den beiden Stirnseiten des Scheibenteils 2 nicht erforderlich ist, da beim Betrieb einer solchen Verdrängermaschine an jedem Punkt der Läuferscheibe auf beiden Seiten etwa gleiche Druckverhältnisse herrschen.

Der Blechkörper 5' ist dabei als Mehrschichtenkörper ausgebildet und weist zwei äußere Lagen von durchgehenden Deckblechen 9 und 10 sowie eine mittlere, beispielsweise aus einer Leichtbau-Wabenstruktur gebildete Zwischenschicht 11 auf. Am äußeren Längsrand der Blechkörper 5' ist zwischen den beiden Deckblechen 9 und 10 ein von der Zwischenschicht 11 freibleibender Raum 6 vorgesehen, in dem eine mit 7 bezeichnete Dichtleiste sowie gegebenenfalls ein mit 8 angegebenes, federnd elastisches Element zur axialen Belastung der Dichtleiste 7 angeordnet sind.

Der nähere Aufbau des Blechkörpers 5' geht beispielsweise aus der Figur 3 deutlicher hervor. Daraus ist erkennbar, daß die zwischen den beiden äußeren Deckblechen 9 und 10 vorgesehene mittlere Zwischenschicht 11 vorzugsweise aus einer Wabenstruktur besteht, die beispielsweise aus zwei mit dachförmig angeschrägten Sicken versehenen Blechen gebildet ist und zwar so, daß jeweils mittlere, geschlossene Wabenstrukturen entstehen. Die Einzelbleche 11a und 11 b können untereinander durch Löten oder Kleben verbunden sein; es ist jedoch auch möglich, anstelle einer Blechkonstruktion eine Sinterkonstruktion, zum Beispiel aus Kunststoffmaterial oder dgl., vorzusehen.

In jedem Fall bietet dieser mehrschichtige Aufbau des Verdrängerkörpers den Vorteil, auf kleinem Bauraum und mit geringem Materialgewicht eine relativ hohe Festigkeit zu erzielen. Die hohe Festigkeit der Verdrängerkörper ist deshalb erwünscht, um mit möglichst hohen Antriebsdrehzahlen für die Verdrängermaschine arbeiten zu können und so deren Durchsatz bei geringem Bauraum zu erhöhen.

## Patentansprüche

1. Läufer für eine Verdrängermaschine für kompressible Medien mit einem von einer Antriebseinrichtung zur Ausführung einer Exzenterbewegung angetriebenen Scheibenteil, an dem spiralförmig verlaufende, beiderseits senkrecht von der Ebene des Scheibenteils abstehende, leistenartige Verdrängerkörper angebracht sind, dadurch gekennzeichnet, daß spiralförmig vorgerollte Blechbänder (5) vorgesehen sind, die derart in durchgehenden spiralförmigen Schlitzen (4) des Scheibenteils (2) gehalten sind, daß sie jeweils nach beiden Stirnseiten des Scheibenteils abstehend die leistenartigen Verdrängerkörper bilden.

2. Läufer nach Anspruch 1, dadurch gekennzeichnet, daß das Scheibenteil (2) als Feinstanzteil ausgebildet ist.

3. Läufer nach Anspruch 1, dadurch gekennzeichnet, daß die Blechbänder (5) in den spiralförmigen Schlitzen (4) des Scheibenteils (2) durch ein zumindest bereichsweise angebrachtes Haltemittel befestigt sind.

4. Läufer nach Anspruch 3, dadurch gekennzeichnet, daß das Haltemitlel aus einem Kleber besteht.

5. Läufer nach Anspruch 3, dadurch gekennzeichnet, daß das Haltemittel aus einer Verlötung besteht.

6. Läufer nach einem der Ansprüche 1 bis 5, dadurch gekennzeichnet, daß die Blechbänder (5) senkrecht zu ihrer Haupterstreckungsebene in Mehrschichten-Sandwich-Bauweise aufgebaut sind.

7. Läufer nach Anspruch 6, dadurch gekennzeichnet, daß die Blechbänder (5) aus zwei äu ßeren glatt durchgehenden Deckblechen (9, 10) und einer mittleren, aus einer Leichtbau-Wabenstruktur gebildeten Zwischenschicht (11) bestehen.

8. Läufer nach Anspruch 7, dadurch gekennzeichnet, daß zumindest die Deckbleche (9, 10) aus einem Titanblech bestehen.

9. Läufer nach einem der Ansprüche 6 bis 8, dadurch gekennzeichnet, daß am äußeren Längsrand der Blechbänder (5) zwischen den beiden Deckblechen (9, 10) ein von der Zwischenschicht freibleibender Raum (6) zur Aufnahme einer Dichtleiste (7) sowie gegebenenfalls eines federnd nachgiebigen Elementes (8) vorgesehen ist.

## Claims

1. A rotor for a displacement machine for compressible media, having a disc part, which is driven by a drive device to perform an eccentric movement, and on which are mounted spirally extending, strip-shaped displacement members, which project perpendicularly from the plane of the disc part, characterised in that sheet metal strips (5), which are pre-rolled in a spiral manner, are provided and are retained in spiral-shaped slits (4) of the disc part (2) passing therethrough, in such a way that they project from both end faces of the disc part to form the strip-shaped displacement members.

2. A rotor as claimed in claim 1, characterised in that the disc part (2) is in the form of a precision- blanked part.

3. A rotor as claimed in claim 1, characterised in that the sheet metal strips (5) are secured in the spiral-shaped slits (4) of the disc part (2) by a retaining means which is applied at least to parts thereof.

4. A rotor as claimed in claim 3, characterised in that the retaining means is an adhesive.

5. A rotor as claimed in claim 3, characterised in that the retaining means is a solder.

6. A rotor as claimed in any of claims 1 to 5, characterised in that the sheet metal strips (5) are built up in a multiple-layer sandwich type of construction perpendicularly to their main axis of extension.

7. A rotor as claimed in claim 6, characterised in that the sheet metal strips (5) comprise two outer smoothly continuous cover sheets (9, 10) and a middle intermediate layer (11) having a lightweight honeycomb structure.

8. A rotor as claimed in claim 7, characterised in that at least the cover sheets (9, 10) comprise a sheet of titanium.

9. A rotor as claimed in any of claims 6 to 8, characterised in that a chamber (6), which has been left free by the intermediate layer, is provided on the outer longitudinal edge of the sheet metal strips (5) between the two cover sheets (9, 10) to accommodate a sealing strip (7) and, if necessary, a resiliently yielding element (8).

## Revendications

1. Rotor d'une machine volumétrique pour fluides compressibles, comportant un disque mû par un dispositif d'entraînement de façon à effectuer un mouvement d'excentrique et pourvu d'éléments compresseurs spiroïdaux lamelliformes qui s'étendent de chaque côté du disque perpendiculairement par rapport au plan de celui-ci, caractérisé par le fait que des bandes (5) en tôle sont prévues, qui sont pré-cintrées en forme de spirale et qui sont maintenues dans des fentes spiroïdales continues (4) du disque (2) de telle façon qu'elles s'étendent respectivement à partir des deux faces frontales du disque, formant les éléments compresseurs lamelliformes.

2. Rotor selon la revendication 1, caractérisé par le fait que le disque (2) est réalisé sous forme d'une pièce créée par découpage de précision.

3. Rotor selon la revendication 1, caractérisé par le fait que les bandes (5) en tôle sont fixées dans les fentes spiroïdales (4) du disque (2), au moins par endroits, au moyen d'un matériau de fixation.

4. Rotor selon la revendication 3, caractérisé par le fait que le matériau de fixation est une colle.

5. Rotor selon la revendication 3, caractérisé par le fait que le matériau de fixation est une brasure.

6. Rotor selon une des revendications 1 à 5, caractérisé par le fait que les bandes (5) en tôle sont réalisées en construction sandwich stratifiée perpendiculairement à leur plan principal d'extension.

7. Rotor selon la revendication 6, caractérisé par le fait que les bandes (5) en tôle se composent de deux tôles enveloppes continues extérieures (9, 10) et d'une couche intermédiaire (11) réalisée sous forme d'une structure légère en nid d'abeilles.

8. Rotor selon la revendication 7, caractérisé par le fait qu'au moins les tôles enveloppes (9, 10) sont réalisées en tôle de titane.

9. Rotor selon une des revendications 6 à 8, caractérisé par le fait que le bord longitudinal extérieur des bandes (5) en tôle comporte, entre les deux tôles enveloppes (9, 10), un espace (6) restant inoccupé par la couche intermédiaire (11 ), destiné à recevoir un segment (7) ainsi que, le cas échéant, un élément tendeur élastique (8).
